# EUROPÄISCHE PATENTSCHRIFT

(11) **EP 0 429 712 B1**
(45) Veröffentlichungstag und Bekanntmachung des Hinweises auf die Patenterteilung: **04.05.1994**
(21) Anmeldenummer: 89122163.2
(22) Anmeldetag: 01.12.1989
(51) Int. Cl.: E05B 47/06

(54) **Elektromagnetisch gesteuertes Wertbehälterschloss**
Electromagnetically controlled safe lock
Serrure pour conteneur d'objets de valeur commandée électromagnétiquement

(43) Veröffentlichungstag der Anmeldung: 05.06.1991
(73) Patentinhaber: Mauer GmbH, D-42579 Heiligenhaus (DE)
(72) Erfinder: Mauer, Günter, D-5628 Heilingenhaus (DE)
(74) Vertreter: Götz, Friedrich, Dipl.-Phys.

(56) Entgegenhaltungen:
- EP-A- 0 228 027
- DE-A- 1 907 154
- US-A- 4 643 006

## Beschreibung

Die Erfindung betrifft ein Wertbehälterschloß der im Gattungsbegriff genannten Art.

Ein derartiges Schloß ist aus der Europäischen Patentschrift 0228027 bekannt geworden. Die dort beschriebene elektromagnetische Sperrvorrichtung gibt den Riegel frei, wenn der Elektromagnet einen Impuls empfängt. Das Schloß kann aber jederzeit durch Betätigung der Handhabe verriegelt werden. Es gibt jedoch eine Reihe von Anwendungsfällen, wo das zufällige, unbefugte oder ungewollte Verschließen eines Wertbehälters verhindert werden sollte.

Weiterhin ist aus dem US-Patent 4.643.006 ein Zimmertürschloß mit einem Tagesriegel und einem Nachtriegel bekannt geworden, das zunächst wie üblich durch eine Klinke und einen Schlüssel mit Zylinderschloß betätigt werden kann. Zusätzlich weist dieses SChloß einen starken Elektromagneten auf, der einen Winkelhebel mit einem Zuhaltungsblech in der Sperrposition festhält. Das Zuhaltungsblech weist sowohl links als auch rechts von seiner Sperrnase je eine Raststellung für den Tourstift auf, so daß der Riegel im ausgefahrenen wie auch im eingezogenen Zustand arretiert ist. Diese Arretierung wird bei Unterbrechung des Magnetstromkreises aufgehoben, weil dann der Winkelhebel unter Federkraft das Zuhaltungsblech hochklappt. Das Zuhaltungsblech kann alternativ mit dem Bart des Schloßzylinders angehoben werden. Das beschriebene Schloß stellt einen Panikverschluß dar.

Der Erfindung liegt dagegen die ganz andere Aufgabe zugrunde, die eingangs beschriebene elektromagnetische Riegelsperre so umzugestalten, daß sie in beiden Bewegungsrichtungen des Riegels wirksam wird.

Diese Aufgabe wird mit den im Kennzeichen des Anspruches angegebenen Mitteln gelöst.

Der Riegel wird zum Verschließen und Öffnen des Wertbehälters durch ein und denselben Elektromagneten freigegeben. Der Benutzer muß somit den gleichen Zahlencode sowohl beim Verschließen als auch beim Öffnen eingeben. Beim Einsatz des Schlosses für Hotelzimmersafes hat dies den Vorteil, daß der Gast bei der Ankunft seinen eigenen Code einprogrammieren kann und daß er zur Kontrolle diesen Code nochmals eintippen muß, bevor er den Safe überhaupt verschließen kann.

Zum Zwecke der Notöffnung ist das Schloß mit einem mechanischen Schließwerk, vorzugsweise einem Doppelbartzuhaltungsschloß ausgerüstet. Aus Risikogründen sollte jedoch der Schlüssel nicht dem Hotelgast ausgehändigt werden, sondern vom Hotelmanagement sicher verwahrt werden.

Um unbefugter Öffnung durch ungetreues Hotelpersonal entgegenzuwirken, wird gemäß der weiteren Erfindung vorgeschlagen, jede Öffnung des Safes mit einem Mikroschalter zu erfassen und auszuwerten.

Ein Ausführungsbeispiel der Erfindung wird anhand von Fig. 1 - 8 der Zeichnung erläutert.
- Fig. 1: zeigt die Schloßvorderseite mit einem Basküleantrieb im ausgefahrenen Zustand,
- Fig. 2: die gleiche Anordnung mit eingezogenen Riegeln,
- Fig. 3: den Schloßdeckel,
- Fig. 4: die Schloßrückseite mit der Magnetsteuerung,
- Fig. 5: einen Steuerschieber,
- Fig. 6: einen Steuerhebel,
- Fig. 7: einen Sperrhebel,
- Fig. 8: einen Schaltschieber.

Einander entsprechende Teile sind mit den gleichen Bezugszeichen versehen.

In Fig. 1 ist mit 1 das Schloßgehäuse bezeichnet, das im Bereich der Ecken Schraubenlöcher 2, 3, 4, 5 aufweist, die der Befestigung an einer Wertbehältertür dienen. Der ausgefahrene Riegel 6 trägt eine Zahnstange 6a, die von einer Zahnradschloßnuß 7 bewegt wird. Zusätzlich zum Riegel 6 sind im Schloßgehäuse zwei Baskülestangen 8, 9 gelagert, deren abgekröpftes Ende als Zahnstange 8a, 9a ausgebildet ist. Zwei Dorne 8b, 9b dienen der Führung in Langlöchern des in Fig. 3 dargestellten Gehäusedeckels. Die Löcher 8c, 9c werden zur Befestigung von Verlängerungsstangen benutzt.
Wenn man das Zahnrad 7 um etwa 90° nach rechts dreht, werden die Baskülestangen und der Riegel zurückgezogen, so daß sie die Position nach Fig. 2 einnehmen.

Im oberen Teil des Schloßgehäuses ist unter einem Zwischendeckel 10 ein Doppelbartschließwerk angeordnet. Der Schlüsselführungsdorn ist mit 11 bezeichnet. Er durchdringt die Baskülestange 8, die außer dem Schlüsselloch 8d ein sich anschließendes Langloch 8e aufweist. Der Schlüssel kann nur im abgeschlossenen Zustand eingeführt und abgezogen werden. Bei offener Tür (Zustand nach Fig. 2) ist er im Schloß gefangen.

Der Schloßdeckel 12 nach Fig. 3 weist außer einem Schlüsselloch 12a, den beiden Langlöchern 12b, 12c und einem weiteren Schlüsselloch 12d drei Schraubenlöcher 12e, 12f, 12g auf. Die Langlöcher 12b, 12c nehmen die Dorne 8b, 9b auf und führen die Baskülestangen 8, 9.

Fig. 4 stellt die Schloßrückseite dar.
Das Gehäuse 1 weist im mittleren und unteren Bereich unterschiedliche Vertiefungen 1a und 1b auf. In der Vertiefung 1a ist eine elektromagnetische Steuerung untergebracht, die aus einem Steuerschieber 13, einem Steuerhebel 14, einem Sperrhebel 15 und einem Elektromagneten 16 besteht.

Der Steuerschieber 13, der in Fig. 5 näher beschrieben wird, ist über einen Dorn mit dem darunter liegenden Riegel 6 gekuppelt. Auf dem Steuerschieber 13 liegt der in Fig. 6 erläuterte Steuerhebel 14, auf dem der Sperrhebel 15 schwenkbar gelagert ist. Steuerhebel und Sperrhebel sind durch eine Zugfeder 17 miteinander verbunden. Eine weitere Zugfeder 18 ist zwischen einem gehäusefesten Dorn 19 und dem Steuerhebel 14 ausgespannt. Der Elektromagnet 16 ist mit Hilfe eines Dornes 20 im Gehäuse befestigt. Die durchgehende Gehäusebohrung 25 dient der Durchführung eines Vierkantdornes, der mit einer Handhabe fest verbunden ist.

Der Steuerschieber 13 nach Fig. 5 weist einen langen Schlitz 13a auf, in den ein Führungsquader des Gehäuses hineinragt. Ein Dorn 13b greift nach unten durch einen Gehäuseschlitz hindurch in den Riegel 6 hinein. Ein Steuerdorn 13c liegt vor einer der schrägen Steuerflächen 14d des Steuerhebels 14. Ein eingenieteter Tourstift 13d wirkt auf den Sperrhebel 15 ein.

In Fig. 6 ist der Steuerhebel 14 dargestellt. Er weist rechts eine Bohrung 14a auf, die der Lagerung auf einem gehäusefesten Dorn 21 dient. In der Mitte ist ein Dorn 14b angebracht,auf dem der Sperrhebel 15 schwenkbar gelagert ist.

Ein weiterer Dorn 14c dient als Anschlag für den Sperrhebel 15.

In Fig. 7 ist der Sperrhebel 15 abgebildet. Seine wichtigsten Merkmale sind die Sperrnase 15a am rechten Ende, die Lagerbohrung 15b in der Mitte und der Magnetanker 15c am linken Ende.

Die Teile 13 - 16 arbeiten wie folgt zusammen:
Bei ausgefahrenem Riegel 6 steht der Tourstift 13d vor der rechten Flanke der Sperrnase 15a.
Versucht man, mit der Handhabe den Riegel zurückzuschieben, drückt der Dorn 13c bei stromlosem Magneten den Steuerhebel 14 und den Sperrhebel 15 hoch, wobei der Tourstift 13d gegen die Sperrnase 15a stößt.
Liegt beim Öffnungsversuch eine Bestromung vor, wird der Anker 15c festgehalten. Der Steuerdorn 13c drückt den Steuerhebel 14 hoch und nimmt dabei über den Dorn 15c das rechte Ende des Sperrhebels 15 mit. Die Sperrnase 15a hebt sich und der Tourstift 13d kann mit dem Riegel 6 nach links wandern. In der Endstellung steht der Tourstift 13d hinter der linken Flanke der Sperrnase 15a.
Versucht man jetzt, ohne Bestromung des Magneten den Riegel auszufahren, drückt der Dorn 13c den Steuerhebel 14 und den Sperrhebel 15 nach oben, bis nach einer Steuerbewegung von 2 - 3 mm der Tourstift 13d gegen die linke Flanke der Sperrnase 15a stößt. Der Riegel bleibt blockiert.
Wird der Anker 15c magnetisch festgehalten, drückt der Steuerdorn 13c mit dem Steuerhebel 14 auch die Sperrnase 15a des Sperrhebels 15 nach oben. Der Riegel 6 kann seinen vollen Weg zurücklegen und der Wertbehälter wird verschlossen.

Der entscheidende Vorteil dieser Steuereinrichtung liegt darin, daß der Anker dem Magnetjoch durch äußere Kräfte zugeführt wird und daß der Magnet lediglich die geringe Haltekraft aufzubringen hat. Weil keinerlei Hubarbeit zu leisten ist, kann der Magnet sehr klein sein und sein Stromverbrauch so gering gehalten werden, daß das Schloß mit einer Trockenbatterie für mehrere Jahre versorgt wird. Vorzugsweise werden hier Lithiumbatterien eingesetzt, wudurch die Wartungsintervalle noch länger werden.

Das in Fig. 1 und 2 angedeutete Schließwerk für einen Doppelbartschlüssel weist einen in Fig. 4 teilweise sichtbaren Hilfsriegel 22 auf, der einen Vorsprung 22a trägt. Beim normalen codegesteuerten Betrieb des Schlosses behält der Hilfsriegel die gezeichnete Ruhestellung bei. Führt man den Notschlüssel in das Schlüsselloch ein und schließt um, wandert der Hilfsriegel 22 mit dem Vorsprung 22a nach links. Er legt sich dann vor den Steuernocken 15d des Sperrhebels 15. Wird jetzt die Handhabe betätigt, tritt der gleiche Effekt wie bei der Bestromung des Magneten 16 ein: Die Sperrnase 15a wird nach oben geschwenkt und der Riegel 6 kann nach Belieben ein- und ausgefahren werden. Der Schlüssel bleibt dabei so lange gefangen, bis die Tür verriegelt ist. Damit ist sichergestellt, daß der Benutzer nicht aus Versehen den Schlüssel abzieht, ohne den Schrank verschlossen zu haben.

Zur Überwachung der Schloßbetätigung ist in der Vertiefung 1b des Schloßgehäuses (Fig. 4) ein Hebel 23 gelagert, dessen Abtastnase in eine Vertiefung des Riegels 6 eingreift. Der Hebel ist auf dem Gehäusedorn 26 gelagert und betätigt einen Mikroschalter 24, dessen Impulse registrierbar sind.

Außer dem Hauptriegel 6 kann auch der Hilfsriegel 22 überwacht werden, um dem berechtigten Benutzer des Wertschrankes anzuzeigen, ob der Notschlüssel benutzt wurde. Hierzu dient der in Fig. 8 dargestellte Schaltschieber 27, der unter den Hebeln 13, 14, 15 verschiebbar gelagert wird. Seine schräge Steuerfläche 27a liegt dann vor dem linken Ende des Hilfsriegels 22. Beim Aufschließen des Schließwerkes wandert der Hilfsriegel 22 nach links und drückt dabei den Schieber 27 nach unten, wobei dieser einen nicht dargestellten Mikroschalter betätigt.
Das Signal dieses Mikroschalters wird in der Elektronik gespeichert und bei der nächsten Eingabe des Codes aktiviert, so daß der berechtigte Benutzer durch ein akustisches Signal informiert werden kann.

Daß der Code auch vor dem Verschließen des Wertbehälters eingetippt werden muß, hat den weiteren Vorteil, daß man auf eine Zahlenanzeige verzichten kann. Damit wird nicht nur Strom gespart, sondern es wird auch das Entschlüsseln des Codes durch dritte Personen oder eine versteckte Kamera verhindert.

Die Verwendung einer Zahnradschloßnuß und der Zahnstangen erlaubt sehr große Riegelwege, was zu größerer Stabilität der Verriegelung führt.

Die wichtigsten Vorteile des neuen Schlosses bleiben auch dann erhalten, wenn man zur Kosteneinsparung auf Kundenwunsch das Zuhaltungschließwerk wegläßt.

Das beschriebene Schloßsystem, das anwenderfreundlich ist und eine Fehlbedienung erschwert, kann mit großem Vorteil in Hotelzimmersafes eingesetzt werden, weil dort die Benutzer sehr häufig wechseln. Es ist aber ebenso gut für Bürotresore oder im Bankbereich anwendbar.

## Patentansprüche

1. Elektromagnetisch gesteuertes Wertbehälterschloß mit codierbarem Freigabebefehl und einer Handhabe zur Betätigung des Riegels (6), dessen Gehäuse (1) in einer vorderseitigen Aussparung den Riegel (6) und ein Schließwerk aufnimmt, während in einer rückseitigen Öffnung des Gehäuses (1) ein Elektromagnet (16) gelagert ist, dessen Anker (15c) auf einem mit Sperrnase (15a) versehenen Sperrhebel (15) sitzt, der auf einem Steuerhebel (14) schwenkbar gelagert ist, wobei ein vom Riegel (6) bewegter Tourstift (13d) mit der Sperrnase (15a) zusammenwirkt und ein vom Riegel (6) bewegter Steuerdorn (13c) auf den Steuerhebel (14) einwirkt,
gekennzeichnet durch eine solche Ausbildung der Sperrnase (15a), daß der Tourstift (13d) sowohl beim Einfahren als auch beim Ausfahren des Riegels (6) gegen die Sperrnase (15a) stößt, falls der Elektromagnet (16) nicht erregt ist,
ferner dadurch gekennzeichnet, daß über dem Riegel (6) ein mit diesem gekoppelter Steuerschieber (13) gelagert ist, auf dem der Tourstift (13d) und der Steuerdorn (13c) befestigt sind.

2. Elektromagnetisch gesteuertes Wertbehälterschloß nach Anspruch 1, dadurch gekennzeichnet, daß das Schließwerk mit einem Hilfsriegel (22) versehen ist, dessen Vorsprung (22a) sich bei Betätigung des Notschlüssels vor einen Steuernocken (15d) des Sperrhebels (15) schiebt, so daß dieser festgehalten wird und der Steuerdorn (13c) den Steuerhebel (14) und die Sperrnase (15a) des Sperrhebels (15) hochdrücken kann.

3. Elektromagnetisch gesteuertes Wertbehälterschloß nach Anspruch 1 und 2, dadurch gekennzeichnet, daß eine Handhabe über eine Zahnradschloßnuß (7) außer dem mit Zahnstange (6a) versehenen Riegel (6) zwei mit Zahnstangen (8a, 9a) versehene Baskülestangen (8, 9) antreibt.

4. Elektromagnetisch gesteuertes Wertbehälterschloß nach Anspruch 3, dadurch gekennzeichnet, daß in die eine Baskülestange (8) eine Schlüssellochaussparung (8d) eingearbeitet ist, die in ein Langloch (8e) übergeht, so daß der SChlüssel bei zurückgezogenen Baskülestangen (8, 9) gefangen ist.

5. Elektromagnetisch gesteuertes Wertbehälterschloß nach Anspruch 1, dadurch gekennzeichnet, daß in einer Vertiefung (1b) des Schloßgehäuses (1) ein Mikroschalter (24) angeordnet ist, dessen Betätigungshebel (23) eine Vertiefung im Riegel (6) abtastet.

6. Elektromagnetisch gesteuertes Wertbehälterschloß nach Anspruch 1, dadurch gekennzeichnet, daß die Betätigung des Hilfsriegels (22) durch einen Schaltschieber (27) und einen weiteren Mikroschalter überwacht ist.

## Claims

1. Electromagnetically controlled safe-deposit box lock having a codable release command and a handle for operating the bolt (6), whose housing (1) in a front recess accommodates the bolt (6) and a closure mechanism, while there is supported in a rear opening of the housing (1) an electromagnet (16) whose armature (15c) is seated on a locking lever (15), which is provided with a locking lug (15a) and is pivotally mounted on a control lever (14), a turning pin (13d) moved by the bolt (6) cooperating with the locking lug (15a) and a control mandrel (13c) moved by the bolt (6) acting upon the control lever (14),
characterized by such a construction of the locking lug (15a) that the turning pin (13d) both during retraction and extension of the bolt (6) strikes against the locking lug (15a) if the electromagnet (16) is not energized,
further characterized in that supported above, and coupled to the bolt (6) is a control slide (13), on which the turning pin (13d) and the control mandrel (13c) are fastened.

2. Electromagnetically controlled safe-deposit box lock according to claim l, characterized in that the closure mechanism is provided with an auxiliary bolt (22), whose projection (22a) on operation of the emergency key pushes in front of a control cam (15d) of the locking lever (15), so that the latter is held fast and the control mandrel (13c) may push up the control lever (14) and the locking lug (15a) of the locking lever (15).

3. Electromagnetically controlled safe-deposit box lock according to claim 1 and 2, characterized in that a handle via a toothed-wheel lock follower (7) drives, besides the bolt (6) provided with toothed rack (6a), two espagnolette bolts (8, 9) provided with toothed racks (8a, 9a).

4. Electromagnetically controlled safe-deposit box lock according to claim 3, characterized in that worked into the one espagnolette bolt (8) is a keyhole recess (8d) which verges into an elongate hole (8e) so that the key is trapped when the espagnolette bolts (8, 9) are retracted.

5. Electromagnetically controlled safe-deposit box lock according to claim 1, characterized in that disposed in a recess (1b) of the lock housing (1) is a microswitch (24), whose operating lever (23) detects a recess in the bolt (6).

6. Electromagnetically controlled safe-deposit box lock according to claim 1, characterized in that the operation of the auxiliary bolt (22) is monitored by an operating slide (27) and a further microswitch.

## Revendications

1. Serrure de conteneur d'objets de valeur commandée électromagnétiquement avec instruction codée de déverrouillage et une manette pour l'actionnement du pêne (6) dont le boîtier (1) contient, dans un évidement sur la face frontale, le pêne (6) et un mécanisme de fermeture tandis que, dans une ouverture sur la face arrière du boîtier (1), est logé un électro-aimant (16) dont l'armature (15c) repose sur un levier de blocage (15) muni d'un nez de blocage (15a) qui est logé, de manière pivotante, sur un levier de commande (14), un pivot (13d), mis en mouvement par le pêne (6), coopérant alors avec le nez de blocage (15a) et une broche de commande (13c), mise en mouvement par le pêne (6) agissant sur le levier de commande (14),
caractérisée par une conception du nez de blocage (15a) de sorte que le pivot (13d), autant à l'entrée qu'à la sortie du pêne (6), bute contre le nez de blocage (15a) au cas où l'électro-aimant (16) n'est pas activé,
caractérisée en outre en ce qu'au-dessus du pêne (6) est logée une barre de commande (13) accouplée à celui-ci sur laquelle sont fixés la broche de commande (13c) et le pivot (13d).

2. Serrure de conteneur d'objets de valeur commandée électromagnétiquement selon la revendication 1, caractérisée en ce que le mécanisme de fermeture est muni d'un pêne auxiliaire (22) dont la saillie (22a), à l'actionnement de la clé de secours, se pousse devant une came de commande (15d) du levier de blocage (15) de sorte que celui-ci est maintenu et que la broche de commande (13c) peut soulever le levier de commande (14) et le ne de blocage (15a) du levier de blocage (15).

3. Serrure de conteneur d'objets de valeur commandée électromagnétiquement selon la revendication 1 et 2, caractérisée en ce qu'une manette entraîne, par l'intermédiaire d'un fouillot de serrure à roue dentée (7), outre le pêne (6) muni d'une crémaillère (6a), deux tiges à bascule (8, 9) munies de crémaillères (8a, 9a).

4. Serrure de conteneur d'objets de valeur commandée électromagnétiquement selon la revendication 3 caractérisée en ce qu'il est ménagé dans une tige à bascule (8), une cavité en trou de serrure (8d) qui se transforme en lumière (8e) de sorte que la clé est prisonnière quand les tiges à bascule (8, 9) sont rentrées.

5. Serrure de conteneur d'objets de valeur commandée électromagnétiquement selon la revendication 1, caractérisée en ce que, dans une cavité (1b) du boitier de serrure (1), est disposé un micro-interrupteur (24) dont le levier d'actionnement (23) palpe une cavité dans le pêne (6).

6. Serrure de conteneur d'objets de valeur commandée électromagnétiquement selon la revendication 1, caractérisée en ce que l'actionnement du pêne auxiliaire (22) est surveillé par une barre d interrupteur (27) et un autre micro-interrupteur.
